# EUROPÄISCHE PATENTANMELDUNG

(11) **EP 2 040 018 A2**
(43) Veröffentlichungstag der Anmeldung: **25.03.2009**
(21) Anmeldenummer: 08016286.0
(22) Anmeldetag: 16.09.2008
(51) Int. Cl.: F25D 23/00

(54) **Kühl-und/oder Gefriergerät**

(30) Priorität: 20.09.2007 DE 202007013172 U
(71) Anmelder: Liebherr-Hausgeräte Lienz GmbH, 9900 Lienz (AT)
(72) Erfinder: Benigni, Karl, 9781 Oberdrauburg (AT)
(74) Vertreter: Herrmann, Uwe

(57) **Zusammenfassung**

Die vorliegende Erfindung betrifft ein Kühl- und/oder Gefriergerät mit wenigstens einem sich zwischen zwei Kompartimenten des Gerätes erstreckenden Querverbindungselement (10), wobei ein oder mehrere Halteteile (20) vorgesehen sind, die mit dem Innenbehälter (30) des Gerätes in Verbindung stehen und an dem/denen das Querverbindungselement (10) derart angeordnet ist, dass sich das Halteteil (20) wenigstens bereichsweise zwischen dem Innenbehälter (30) und dem Querverbindungselement (10) erstreckt.

## Beschreibung

Die vorliegende Erfindung betrifft ein Kühl- und/oder Gefriergerät mit wenigstens einem sich zwischen zwei Kompartimenten des Gerätes erstreckenden Querverbindungselement.

Es sind Kühl- und/oder Gefriergeräte mit zwei oder mehr als zwei voneinander getrennten Kompartimenten in zahlreichen unterschiedlichen Ausführungsformen bekannt. Dabei verfügen die einzelnen Kompartimente über jeweils eine Tür, zwischen denen sich bei aus dem Stand der Technik bekannten Geräten ein metallisches Querverbindungselement erstreckt, dass das Gehäuse stabilisiert und die Auflagefläche für die magnetischen Türdichtungen bietet.

Neuere Geräte weisen einen Gehäuseaufbau auf, bei dem der Innenbehälter nur einteilig hergestellt ist, was zur Folge hat, dass das Querverbindungselement nur noch an den beiden Außenbereichen eine feste mechanische Verbindung mit dem Innenbehälter eingeht. In dem mittleren Bereich wird das Querverbindungselement nur durch den zu Isolationszwecken verwendeten PU-Schaum bzw. Mehrkomponentenschaum an dem Innenbehälter befestigt.

Eine derartige Anbindung des Querverbindungselementes ist aufgrund mehrerer Parameter wie Schäumtemperatur, Schaumalterung, Magnetzugkraft, Eindringen diverser Medien, etc. nicht prozeß- und lebensdauersicher.

Der vorliegenden Erfindung liegt daher die Aufgabe zugrunde, ein Kühl- und/oder Gefriergerät der eingangsgenannten Art dahingehend weiterzubilden, dass eine dauerhaft stabile Befestigung des Querverbindungselementes erzielt wird.

Diese Aufgabe wird durch ein Kühl- und/oder Gefriergerät mit den Merkmalen des Anspruchs 1 gelöst. Danach ist vorgesehen, dass ein oder mehrere Halteteile vorgesehen sind, die mit dem Innenbehälter des Gerätes in Verbindung stehen und an dem das Querverbindungselement derart angeordnet ist, dass sich das Halteteil wenigstens bereichsweise zwischen dem Innenbehälter und dem Querverbindungselement erstreckt. Erfindungsgemäß sind somit ein oder mehrere zusätzliche Halteteile vorgesehen, mittels derer das Querverbindungselement vorzugsweise über dessen gesamte Länge mittelbar am Innenbehälter fixiert wird. Die Möglichkeit der Befestigung des oder der Halteteile an dem Innenbehälter ist weitgehend beliebig. Denkbar sind mechanische Befestigungsmöglichkeiten, wie Schrauben, Klipsen, Nieten, etc.

Mit der erfindungsgemäßen Ausgestaltung des Gerätes ist es ferner möglich, der Forderung eines schwimmenden Innenbehälters, der zum Schäumen der Geräte benötigt wird, Folge zu leisten, wenngleich dies kein zwingendes Merkmal der vorliegenden Erfindung darstellt.

Das oder die Halteteile können ohne wesentlichen Mehraufwand am Innenbehälter angebracht werden. Mittels des oder der Halteteile besteht die Möglichkeit, das Querverbindungselement dauerhaft am Innenbehälter bzw. an dem oder den mit dem Innenbehälter in Verbindung stehenden Halteteil(en) zu fixieren. Ein Ausbauchen des Querverbindungselementes nach vorne kann erfindungsgemäß somit vermieden werden.

Wie oben ausgeführt, kann das oder die Halteteile mittels einer mechanischen Verbindung mit dem Innenbehälter in Verbindung stehen. Die Verbindung zwischen Halteteil und Innenbehälter kann beispielsweise durch eine Schraub-, Klips- oder Nietverbindung oder dergleichen erfolgen.

Die vorliegende Erfindung ist mit einem Halteteil oder auch mit mehreren, vorzugsweise nebeneinander angeordneten Halteteilen realisierbar.

Das oder die Halteteile können wenigstens eine Halterung aufweisen, die vorzugsweise als Steg ausgeführt ist und mittels derer das Querverbindungselement formschlüssig an dem Halteteil fixiert wird. Selbstverständlich sind auch andere Ausgestaltungen wie beispielsweise eine kraftschlüssige Anbindung des Querverbindungselementes an dem oder den Halteteilen denkbar.

In weiterer Ausgestaltung der Erfindung ist vorgesehen, dass das oder die Halterung wenigstens eine Halterung zur Aufnahme einer Rahmenheizung aufweisen.

Des weiteren kann vorgesehen sein, dass das oder die Halteteile wenigstens eine Bohrung zur Aufnahme eines Befestigungselementes, vorzugsweise einer Schraube, zur Fixierung am Innenbehälter aufweist. Diese Bohrung kann sich beispielsweise in einem Bereich zwischen zwei Halterungen zur Fixierung des Querverbindungselementes am Halteteil befinden.

Wie ausgeführt, kann die Verbindung zwischen dem oder den Halteteilen und dem Innenbehälter mittels einer Schraubverbindung erfolgen. Dabei kann vorgesehen sein, dass auf der von dem wenigstens einen Halteteil abgewandten Seite des Innenbehälters ein Aufnahmeelement angeordnet ist, in dem die Schraube, beispielsweise deren Gewindeabschnitt wenigstens teilweise aufgenommen ist.

Das Aufnahmeelement kann eine, zwei oder mehr als zwei, vorzugsweise eine Vielzahl von Bohrungen zur Aufnahme eines Abschnittes der Schraube aufweisen. Der Vorteil des Einsatzes eines solchen Aufnahmeelementes besteht darin, dass dieses nicht exakt positioniert werden muss. Vielmehr ist eine ungefähre Positionierung aufgrund der Mehrzahl der vorhandenen Bohrungen ausreichend. Mittels des Aufnahmeelementes wird die Schraube und somit auch das Halteteil sicher fixiert.

In weiterer Ausgestaltung der Erfindung ist vorgesehen, dass das Aufnahmeelement mit der von dem oder den Halteteilen abgewandten Seite des Innenbehälters verklebt ist. Denkbar ist es, dass das Aufnahmeelement eine Klebeschicht aufweist, mittels derer es auf der Innenseite des Innenbehälters angeordnet ist.

Das oder die Halteteile können sich über die gesamte Länge oder über einen wesentlichen Teil der Länge des Querverbindungselementes erstrecken, was den Vorteil mit sich bringt, dass das Querverbindungselement besonders sicher mechanisch fixiert ist und die Wahrscheinlichkeit für das Ausbauchen des Querverbindungselementes minimiert ist.

Wie oben ausgeführt, besteht eine vorteilhafte Ausgestaltung der Erfindung darin, dass der Innenbehälter schwimmend in dem Gerät aufgenommen ist.

Weitere Einzelheiten und Vorteile der Erfindung werden anhand eines in der Zeichnung dargestellten Ausführungsbeispiels erläutert. Es zeigen:
- Figur 1:: eine Schnittdarstellung durch das erfindungsgemäße Kühl- und/oder Gefriergerät auf Höhe des Querverbindungselementes und
- Figur 2:: eine perspektivische Darstellung eines Halteteils gemäß der vorliegenden Erfindung.

Figur 1 zeigt in einer Schnittdarstellung den Bereich eines Kühl- und/oder Gefriergerätes auf Höhe des Querverbindungselementes 10.

Das Kühl- und/oder Gefriergerät weist wenigstens zwei voneinander getrennte und jeweils durch eine Tür oder Klappe schließbare Kompartimente auf, zwischen denen sich frontseitig das in Figur 1 dargestellte Querverbindungselement 10 erstreckt. Das Querverbindungselement 10 ist als sich in Querrichtung des Gerätes erstreckende Leiste ausgeführt.

Mit dem Bezugszeichen 30 ist in Figur 1 der Innenbehälter dargestellt, der auf Höhe des Querverbindungselementes 10 geringfügig zurückversetzt ist, das heißt eine sich in Querrichtung des Gerätes erstreckende Einbuchtung aufweist. Zwischen dem Querverbindungselement 10 und dem ein- oder mehrteilig ausgeführten Innenbehälter 30 erstreckt sich im Bereich der genannten Einbuchtung das in Figur 2 perspektivisch dargestellte Halteteil 20.

Das Halteteil 20 steht über eine Schraubverbindung, das heißt mittels der in Figur 1 dargestellten Schraube 60 mit dem Innenbehälter 30 in Verbindung. Die Schraube 60 ist durch die Bohrung 26 des Halteteils 20 geführt und in dem Aufnahmeelement 50 fixiert, das sich auf der vom Halteteil 20 abgewandten Seite des Innenbehälters 30 befindet.

Das Aufnahmeelement 50 weist eine Vielzahl von Bohrungen auf und ist mit der Innenseite des Innenbehälters 30 verklebt. Das Aufnahmeelement 50 hat die Aufgabe, ein Lager für die Schraube 60 zu bilden, um auf diese Weise das oder die Halteteile 20 zuverlässig an dem Innenbehälter 30 zu fixieren.

Wie dies insbesondere auch aus Figur 2 hervorgeht, weist das Halteteil 20 eine im wesentliche vertikale Erstreckung auf und ist an seinem oberen und unteren Randbereich mit jeweils einer Halterung 22 verbunden. Diese Halterung steht formschlüssig mit einem gewinkelten Vorsprung 12 des Querverbindungselementes 10 in Verbindung und hält somit das Querverbindungselement 10 an dem Halteteil 20, wie dies insbesondere aus Figur 1 hervorgeht.

Im Bereich der Halterungen 22 ist ferner jeweils eine Halterung 24 zur Aufnahme einer Rahmenheizung 40 vorgesehen.

Durch die Verwendung des erfindungsgemäßen Halteteils 20 wird eine dauerhafte und exakte Positionierung des Querverbindungselementes 10 am Innenbehälter 30 auch dann gewährleistet, wenn der Isolationsschaum nach Jahren an Haltekraft verlieren sollte. Des weiteren wird durch das Halteteil 20 eine genaue Positionierung der Rahmenheizung 40 ermöglicht.

Als weiterer Vorteil ist zu nennen, dass der Innenbehälter 30 schwimmend gelagert werden kann, was beim Schäumen des Gerätes von Vorteil ist.

Wie oben ausgeführt, kann ein Halteteil oder auch mehrere Halteteile verwendet werden, um das Querverbindungselement 10 mit dem Innenbehälter 30 zu verbinden.

Das Halteteil kann abweichend von der in Figur 2 dargestellten Ausführung breiter ausgeführt sein und sich somit über einen größeren Teil des Querverbindungselementes in Querrichtung erstrecken. Wie oben ausgeführt, ist auch der Einsatz mehrerer, beispielsweise nebeneinander angeordneter Halteteile denkbar.

## Patentansprüche

1. Kühl- und/oder Gefriergerät mit wenigstens einem sich zwischen zwei Kompartimenten des Gerätes erstreckenden Querverbindungselement (10), **dadurch gekennzeichnet, dass** ein oder mehrere Halteteile (20) vorgesehen sind, die mit dem Innenbehälter (30) des Gerätes in Verbindung stehen und an dem/denen das Querverbindungselement (10) derart angeordnet ist, dass sich das Halteteil (20) wenigstens bereichsweise zwischen dem Innenbehälter (30) und dem Querverbindungselement (10) erstreckt.

2. Kühl- und/oder Gefriergerät nach Anspruch 1, **dadurch gekennzeichnet, dass** das oder die Halteteile (20) mittels einer mechanischen Verbindung mit dem Innenbehälter (30) in Verbindung stehen.

3. Kühl- und/oder Gefriergerät nach Anspruch 2, **dadurch gekennzeichnet, dass** das oder die Halteteile (20) mittels einer Schraub-, Klips- oder Nietverbindung mit dem Innenbehälter (30) in Verbindung stehen.

4. Kühl- und/oder Gefriergerät nach einem der vorhergehenden Ansprüche, **dadurch gekennzeichnet, dass** mehrere, nebeneinander angeordnete Halteteile (20) vorgesehen sind, die mit dem Innenbehälter (30) in Verbindung stehen und das Querverbindungselement (10) halten.

5. Kühl- und/oder Gefriergerät nach einem der vorhergehenden Ansprüche, **dadurch gekennzeichnet, dass** das oder die Halteteile (20) wenigstens eine Halterung (22) aufweisen, mittels derer das Querverbindungselement (10) form-und/oder kraftschlüssig an dem Halteteil (20) fixiert ist.

6. Kühl- und/oder Gefriergerät nach Anspruch 5, **dadurch gekennzeichnet, dass** die Halterung (22) als sich schräg von dem Halteteil (20) erstreckender Steg ausgeführt ist.

7. Kühl- und/oder Gefriergerät nach einem der vorhergehenden Ansprüche, **dadurch gekennzeichnet, dass** das oder die Halteteile (20) wenigstens eine Halterung (24) zur Aufnahme einer Rahmenheizung (40) aufweisen.

8. Kühl- und/oder Gefriergerät nach einem der vorhergehenden Ansprüche, **dadurch gekennzeichnet, dass** das oder die Halteteile (20) wenigstens eine Bohrung (26) zur Aufnahme eines Befestigungsmittels zur Befestigung des Halteteils (20) an dem Innenbehälter (30) aufweist.

9. Kühl- und/oder Gefriergerät nach einem der vorhergehenden Ansprüche, **dadurch gekennzeichnet, dass** das oder die Halteteile (20) mittels einer Schraubverbindung mit dem Innenbehälter (30) in Verbindung stehen und dass auf der von dem wenigstens einen Halteteil (20) abgewandten Seite des Innenbehälters (30) ein Aufnahmeelement (50) zur wenigstens teilweisen Aufnahme der Schraube (60) angeordnet ist.

10. Kühl- und/oder Gefriergerät nach Anspruch 9, **dadurch gekennzeichnet, dass** das Aufnahmeelement eine, zwei oder mehr als zwei, vorzugsweise eine Vielzahl von Bohrungen zur Aufnahme eines Abschnittes der Schraube (60) aufweist.

11. Kühl- und/oder Gefriergerät nach Anspruch 9 oder 10, **dadurch gekennzeichnet, dass** das Aufnahmeelement (50) mit der von dem oder den Halteteilen (20) abgewandten Seite des Innenbehälters (30) verklebt ist.

12. Kühl- und/oder Gefriergerät nach einem der vorhergehenden Ansprüche, **dadurch gekennzeichnet, dass** das oder die Halteteile (20) über die gesamte Länge oder über einen wesentlichen Teil der Länge des Querverbindungselementes (10) mit diesem sowie mit dem Innenbehälter (30) in Verbindung stehen.

13. Kühl- und/oder Gefriergerät nach einem der vorhergehenden Ansprüche**, dadurch gekennzeichnet, dass** der Innenbehälter (30) schwimmend in dem Gerät aufgenommen ist.
